# EUROPÄISCHE PATENTSCHRIFT

(11) **EP 2 128 382 B1**
(45) Veröffentlichungstag und Bekanntmachung des Hinweises auf die Patenterteilung: **27.11.2013**
(21) Anmeldenummer: 08009550.8
(22) Anmeldetag: 26.05.2008
(51) Int. Cl.: E21D 11/08, E21D 11/40, B28B 7/04

(54) **Tübbingschalung**
Tubing formwork
Coffrage de cuvelage

(43) Veröffentlichungstag der Anmeldung: 02.12.2009
(73) Patentinhaber: Rekers Betonwerk GmbH & Co. KG, 48480 Spelle (DE)
(72) Erfinder: Rekers, Ulrich, 48480 Spelle (DE)
(74) Vertreter: Bünemann, Egon

(56) Entgegenhaltungen:
- CH-A- 358 644
- DE-A1- 2 141 511
- DE-B4-102007 014 841
- DE-U1- 29 816 075
- DE-U1- 29 910 730
- JP-A- 9 150 413
- US-A- 3 523 343

## Beschreibung

Die Erfindung betrifft eine Tübbingschalung zur Herstellung von Tübbingen nach dem Oberbegriff des Patentanspruchs 1.

Derartige Tübbingschalungen sind bekannt zB. aus der DE 299 10 730 U1. Die Tübbingschalung weist einen Grundkörper auf, an dem Seitenwände der Schalung schwenkbeweglich befestigt sind und der auf einer Fahrwerkanordnung mit Laufrädern abgestützt ist.

Die Form des in der Tübbingschalung hergestellten Tübbings wird durch die Geometrie der Tübbingschalung vorgegeben. Es wurde beobachtet, daß die Geometrie eines mit der Tübbingschalung hergestellten Tübbings von dessen gewünschter Form abweicht, falls während der Herstellung dieses Tübbings eines der Laufräder auch nur geringfügig höher oder tiefer steht als die übrigen. Eine von der gewünschten Form abweichende Geometrie eines Tübbings führt jedoch zu einer stärkeren mechanischen Belastung, wenn dieser Tübbing in eine Tunnelauskleidung mit weiteren Tübbingen eingesetzt wird. Zudem kann die Wirkung von auf der Oberfläche des Tübbings angeordneten Dichtungen beeinträchtigt sein.

Der Erfindung liegt die Aufgabe zugrunde, eine Tübbingschalung der eingangs genannten Art bereitzustellen, bei der die Geometrie der Schalung während einer Bewegung der Tübbingschalung gleichbleibender ist als bisher.

Die Erfindung löst diese Aufgabe durch eine Tübbingschalung mit den Merkmalen des Patentanspruchs 1. Weitere vorteilhafte Ausgestaltungen der Erfindung sind in den Unteransprüchen 2 bis 12 enthalten.

Die Fahrwerkanordnung weist erfindungsgemäß wenigstens ein Federungselement auf, das den Grundkörper federnd lagert. Durch das Federungselement werden Unebenheiten eines Untergrunds, auf dem die Tübbingschalung bewegt wird, nicht über die Fahrwerkanordnung unmittelbar auf den Grundkörper übertragen, sondern von dem Federungselement ausgeglichen. Insbesondere wirken keine durch ein höher oder tiefer stehendes Laufrad bedingte Torsionskräfte auf den Grundkörper. Gerade diese in den Grundkörper übertragenen Torsionskräfte konnten jedoch als Hauptursache dafür identifiziert werden, daß die mit dem Grundkörper verbundenen Seitenwände Abweichungen in ihrer Geometrie zueinander und zum Grundköper erfahren und diese Abweichung auf den in der Tübbingschalung hergestellten Tübbing übertragen wird.

In einer bevorzugten Ausgestaltung der Erfindung ist jedem Laufrad ein eigenes Federungselement zugeordnet. Hierdurch ist ein konstruktiv einfacher Ausgleich der vertikalen Position jedes Laufrades möglich. Besonders bevorzugt sind die Laufräder dabei jeweils durch eine Einzelradaufhängung mit dem Grundkörper verbunden.

Zumindest ein Federungselement wird in einer vorteilhaften Ausgestaltung der Erfindung von einer Schraubenfeder gebildet. Diese ist einerseits in der Lage, das sehr hohe Gewicht der mit Beton gefüllten Tübbingschalung mitzutragen und zudem ist eine Federung mittels Schraubenfeder einfach zu konstruieren und damit kostengünstig zu realisieren.

In einer bevorzugten Ausgestaltung der Erfindung ist zumindest ein Federungselement zwischen dem Grundkörper und einem Längslenker angeordnet, der einem Laufrad zugeordnet ist. Diese Ausgestaltung hat den Vorteil, sowohl stabil als auch konstruktiv einfach und damit kostengünstig realisierbar zu sein.

Die Federkonstanten der Federungselemente sind mit Vorteil kleiner als die Federkonstante des Grundkörpers bei jeder Art einer torsionsbedingten Verformung, also einer Verdrehung des Grundkörpers in sich, wobei der Grundkörper zur Ermittlung seiner Federkonstanten als Drehstabfeder betrachtet werden kann. Durch diese Ausgestaltung werden Unebenheiten des Untergrunds stets von dem Federungselement ausgeglichen und nicht etwa durch eine Torsion des Grundkörpers.

In einer bevorzugten Ausgestaltung der Erfindung weist die Fahrwerkanordnung zumindest vier Laufräder auf. Diese Ausgestaltung gewährleistet eine hohe Kippstabilität der Tübbingschalung.

Mit Vorteil ist der Grundkörper über genau drei Auflagerpunkte auf der Fahrwerkanordnung abgestützt. Alle Auflagerpunkte liegen damit stets in einer gemeinsamen Ebene. Bereits hierdurch werden keine Torsionskräfte von der Fahrwerkanordnung über die Auflagerpunkte in den Grundkörper der Tübbingschaulung übertragen. Bevorzugt sind dabei zwei Laufräder über eine Pendelachse miteinander verbunden, wobei der Grundkörper mit nur einem Auflagerpunkt auf der Pendelachse abgestützt ist. Diese Ausgestaltung ist besonders stabil gegenüber Kippbewegungen der Tübbingschalung während des Verfahrens. Dennoch werden auch hier keine Torsionskräfte in den Grundkörper übertragen. Mit Vorteil ist dabei zwischen dem Grundkörper und der Pendelachse ein Federungselement angeordnet, zum Beispiel in Form einer elastischen Zwischenlage. Ergänzend oder alternativ können jedoch auch ein oder mehreren Laufrädern weitere Federungselemente zugeordnet sein.

In einer besonders bevorzugten Ausgestaltung der Erfindung weist die Fahrwerkanordnung genau drei Laufräder auf. Durch diese Ausgestaltung ist sichergestellt, daß der Grundkörper stets über genau drei Auflagerpunkte mit den bereits obengenannten Vorteilen gegenüber der Fahrwerkanordnung abgestützt ist. Die Auflagerpunkte werden dabei von den Achsen der Laufräder gebildet. Um die Fahrwerkanordnung der Tübbingschalung besonders kippstabil während des Verfahrens der Tübbingschalung auszugestalten, sind die Laufräder mit Vorteil in Fahrtrichtung jeweils in einer eigenen Spur laufend zueinander versetzt angeordnet. In einer hierzu alternativen Ausgestaltung sind zwei Laufräder in Fahrtrichtung in einer gemeinsamen Spur laufenden und das dritte Laufrad versetzt hierzu in einer weiteren Spur laufend angeordnet. Hierdurch können bereits am Einsatzort der Tübbingschalung verlegte Gleise und Kreislaufbahnen, auf denen bisher Tübbingschalungen mit vier oder mehr Laufrädern bewegt wurden, weiter verwendet werden.

Die Oberseite des Grundkörpers bildet in einer vorteilhaften Ausgestaltung der Erfindung entweder selbst den Boden der Tübbingschalung oder aber sie trägt einen derartigen Boden. In beiden Fällen wird erreicht, daß der Boden der Tübbingschalung ebenfalls frei von Formverzerrungen infolge einer Torsion des Grundkörpers bleibt.

Weitere Einzelheiten und vorteilhafte Ausgestaltungen der Erfindung ergeben sich aus den Zeichnungen der nachfolgend beschriebenen, schematischen Ausführungsbeispiele der Erfindung; es zeigen:
- Fig. 1: eine erfindungsgemäße Tübbingschalung in teilweise geschnittener Seitenansicht,
- Fig. 2: eine Schnittdarstellung des Gegenstandes der Fig. 1 nach der Linie II-II in Fig. 1,
- Fig. 3: eine weitere erfindungsgemäße Tübbingschalung in der Seitenansicht,
- Fig. 4: eine Schnittdarstellung des Gegenstandes der Fig. 3 nach der Linie IV-IV in Fig. 3,
- Fig. 5: eine Schnittdarstellung des Gegenstandes der Fig. 3 nach der Linie V-V in Fig. 3,
- Fig. 6: eine weitere erfindungsgemäße Tübbingschalung in der Seitenansicht und
- Fig. 7: eine Schnittdarstellung des Gegenstandes der Fig. 6 nach der Linie VII-VII in Fig. 6.

Nachfolgend werden gleichwirkende Elemente mit einer einheitlichen Bezugsziffer versehen.

Fig. 1 und 2 zeigen schematisch eine erste Ausgestaltung einer erfindungsgemäßen Tübbingschalung 2. Die Tübbingschalung 2 weist einen Grundkörper 4 auf, an dem Seitenwände 6 der Tübbingschalung schwenkbeweglich um Gelenke 8 befestigt sind. Eine Oberseite des Grundkörpers 4 bildet einen Boden 10 der Tübbingschalung 2, dessen Position in Fig. 1 von der vorderen Seitenwand 6 verdeckt ist, jedoch durch Bezugsziffer 10 angedeutet wird.

Der Grundkörper 4 ist auf einer Fahrwerkanordnung 12 abgestützt. Die Fahrwerkanordnung 12 weist Laufräder 14a, 14b, 14c, 14d auf, auf denen die Tübbingschalung verfahrbar ist. Im Ausführungsbeispiel werden die Laufräder 14a, 14b, 14c, 14d von Schienenrädern gebildet, die auf in den Figuren nicht dargestellten Gleisen einer Kreislaufbahn laufen können. Die Fahrwerkanordnung 12 weist Federungselemente 15 auf, die den Grundkörper 4 federnd lagern. Jedem Laufrad 14a, 14b, 14c, 14d ist dabei im Ausführungsbeispiel ein eigenes Federungselement 15 in Form einer Schraubenfeder 15 zugeordnet. Die Laufräder 14a, 14b, 14c, 14d sind über eine Einzelradaufhängung mit dem Grundkörper 4 verbunden. Die Federungselemente 15 sind zwischen dem Grundkörper 4 und jeweils einem Laufrad 14a, 14b, 14c, 14d zugeordneten Längslenkern 18 angeordnet.

Fig. 3 bis 5 zeigen eine weitere Ausgestaltung einer erfindungsgemäßen Tübbingschalung mit nur drei Laufrädern 14a, 14b, 14c, die über diesen jeweils zugeordneten Einzelachsen 16a, 16b, 16c mit dem Grundkörper 4 verbunden sind. Die Laufräder 14a, 14b, 14c sind in Fahrtrichtung jeweils in einer eigenen Spur laufend zueinander versetzt angeordnet. Die drei Spuren sind durch die gestrichelten Linien 20a, 20b, 20c veranschaulicht.

Der Grundkörper 4 ist im Ausführungsbeispiel in Fig. 3 bis 5 über genau drei Auflagerpunkte 22a, 22b, 22c auf der Fahrwerkanordnung 12 abgestützt. Die Auflagerpunkte 22a, 22b, 22c werden dabei von der Verbindung der Einzelachsen 16a, 16b, 16c zu den Laufrädern 14a, 14b, 14c gebildet. Die ungefähren Positionen der Auflagerpunkte 22a, 22b, 22c sind entsprechend bezifferte Pfeile lediglich angedeutet, ohne deren exakte Lage zu markieren. Die Federung 15 der Fahrwerkanordnung 12 ist in Fig. 3 bis 5 nicht dargestellt. Auch hier sind jedoch allen oder nur einzelnen Laufrädern 14a, 14b, 14c Federungselemente 15 zugeordnet.

Fig. 6 und 7 zeigen ein weiteres Ausführungsbeispiel der erfindungsgemäßen Tübbingschalung 2, wobei die Fahrwerkanordnung 12 vier Laufräder 14a, 14b, 14d, 14e aufweist, von denen zwei Laufräder 14d, 14e über eine Pendelachse 24 miteinander verbunden sind. Das hintere Laufrad 14b ist in Fig. 6 von dem vorderen Laufrad 14a verdeckt. Der Grundkörper 4 ist auf der Pendelachse 24 mit nur einem Auflagerpunkt 22d und zudem über die beiden weiteren Auflagerpunkte 22a, 22b der Einzelachsen 16a, 16b mit den Laufrädern 14a, 14b abgestützt. Auch bei dieser Ausgestaltung ist der Grundkörper 4 somit gegenüber der Fahrwerkanordnung 12 auf genau drei Auflagerpunkten 22a, 22b, 22d abgestützt. Auch kann die ungefähre Position der Auflagerpunkte 22a, 22b, 22d nur durch entsprechende Pfeile angedeutet werden, ohne deren genaue Lage zu markieren. Die Pendelachse 24 ist gegenüber dem Grundkörper 4 durch ein Federungselement 15 gefedert, das im Ausführungsbeispiel von einer elastischen Zwischenlage in Form einer Gummimanschette gebildet wird. Zudem können zusätzlich auch allen oder nur einzelnen Laufrädern 14a, 14b, 14d, 14e weitere Federungselemente 15 zugeordnet sein, die in Fig. 6 und 7 jedoch nicht dargestellt sind.

## Patentansprüche

1. Tübbingschalung (2) zur Herstellung von Tübbingen, mit einem Grundkörper (4), an dem Seitenwände (6) der Tübbingschalung (2) beweglich befestigt sind und der auf einer Fahrwerkanordnung (12) mit Laufrädern (14a, 14b, 14c, 14d, 14e) abgestützt ist, wobei die Fahrwerkanordnung (12) wenigstens ein Federungselement (15) aufweist, das den Grundkörper (4) federnd lagert, **dadurch gekennzeichnet, dass** die Federkonstanten der Federungselemente (15) kleiner sind als die Federkonstante des Grundkörpers (4) bei jeder torsionsbedingten Verformung.

2. Tübbingschalung (2) nach Anspruch 1, **dadurch gekennzeichnet, daß** jedem Laufrad (14a, 14b, 14c, 14d, 14e) ein eigenes Federungselement (15) zugeordnet ist.

3. Tübbingschalung (2) nach einem der vorhergehenden Ansprüche, **dadurch gekennzeichnet, daß** zumindest ein Federungselement (15) von einer Schraubenfeder gebildet wird.

4. Tübbingschalung (2) nach einem der vorhergehenden Ansprüche, **dadurch gekennzeichnet, daß** zumindest ein Federungselement (15) zwischen dem Grundkörper (4) und einem einem Laufrad (14a, 14b, 14c, 14d) zugeordneten Längslenker (18) angeordnet ist.

5. Tübbingschalung (2) nach einem der vorhergehenden Ansprüche, **dadurch gekennzeichnet, daß** die Federkonstanten der Federungselemente (15) kleiner sind als die Federkonstante des Grundkörpers (4) bei jeder torsionsbedingten Verformung.

6. Tübbingschalung (2) nach einem der vorhergehenden Ansprüche, **dadurch gekennzeichnet, daß** der Grundkörper (4) über genau drei Auflagerpunkte (22a, 22b, 22c) auf der Fahrwerkanordnung (12) abgestützt ist.

7. Tübbingschalung (2) nach einem der vorhergehenden Ansprüche, **dadurch gekennzeichnet, daß** die Fahrwerkanordnung (12) zumindest vier Laufräder (14a, 14b, 14c, 14d, 14e) aufweist.

8. Tübbingschalung (2) nach einem der vorhergehenden Ansprüche, **dadurch gekennzeichnet, daß** zumindest zwei Laufräder (14d, 14e) über eine Pendelachse (24) miteinander verbunden sind, auf der der Grundkörper (4) mit nur einem Auflagerpunkt (22d) abgestützt ist.

9. Tübbingschalung (2) nach Anspruch 8, **dadurch gekennzeichnet, daß** zwischen dem Grundkörper (4) und der Pendelachse (24) ein Federungselement (15) angeordnet ist.

10. Tübbingschalung (2) nach einem der Ansprüche 1 bis 6, **dadurch gekennzeichnet, daß** die Fahrwerkanordnung (12) genau drei Laufräder (14a, 14b, 14c) aufweist.

11. Tübbingschalung (2) nach Anspruch 10, **dadurch gekennzeichnet, daß** die Laufräder (14a, 14b, 14c) in Fahrtrichtung jeweils in einer eigenen Spur laufend zueinander versetzt angeordnet sind.

12. Tübbingschalung (2) nach Anspruch 10, **dadurch gekennzeichnet, daß** zwei Laufräder (14a, 14b, 14c) in Fahrtrichtung in einer gemeinsamen Spur laufend und das dritte Laufrad (14a, 14b, 14c) versetzt hierzu in einer weiteren Spur laufend angeordnet sind.

## Claims

1. A tubbing formwork (2) for producing tubbings, comprising a base body (4) on which side walls (6) of the tubbing formwork (2) are movably fastened and which is supported on a chassis arrangement (12) having wheels (14a, 14b, 14c, 14d, 14e), wherein the chassis arrangement (12) has at least one suspension element (15) that mounts the base body (4) in a resilient manner, **characterized in that** the spring constants of the suspension elements (15) are less than the spring constant of the base body (4) during each torsion-related deformation.

2. The tubbing formwork (2) according to claim 1, **characterized in that** to each wheel (14a, 14b, 14c, 14d, 14e), a separate suspension element (15) is assigned.

3. The tubbing formwork (2) according to any one of the preceding claims, **characterized in that** at least one suspension element (15) is formed by a coil spring.

4. The tubbing formwork (2) according to any one of the preceding claims, **characterized in that** at least one suspension element (15) is arranged between the base body (4) and a trailing arm (18) that is assigned to a wheel (14a, 14b, 14c, 14d).

5. The tubbing formwork (2) according to any one of the preceding claims, **characterized in that** the spring constants of the suspension elements (15) are less than the spring constant of the base body (4) during each torsion-related deformation.

6. The tubbing formwork (2) according to any one of the preceding claims, **characterized in that** the base body (4) is supported by precisely three support points (22a, 22b, 22c) on the chassis arrangement (12).

7. The tubbing formwork (2) according to any one of the preceding claims, **characterized in that** the chassis arrangement (12) has at least four wheels (14a, 14b, 14c, 14d, 14e).

8. The tubbing formwork (2) according to any one of the preceding claims, **characterized in that** at least two wheels (14d, 14e) are connected to each other by a swing axle (24) on which the base body (4) is supported by only one support point (22d).

9. The tubbing formwork (2) according to claim 8, **characterized in that** a suspension element (15) is arranged between the base body (4) and the swing axle (24).

10. The tubbing formwork (2) according to any one of the claims 1 to 6, **characterized in that** the chassis arrangement (12) has precisely three wheels (14a, 14b, 14c).

11. The tubbing formwork (2) according to claim 10,
**characterized in that** the wheels (14a, 14b, 14c) in each case run in the direction of travel in a separate track and are arranged offset to each other.

12. The tubbing formwork (2) according to claim 10,
**characterized in that** two wheels (14a, 14b, 14c) run in the direction of travel in a common track and the third wheel (14a, 14b, 14c) is arranged offset thereto and runs in a further track.

## Revendications

1. Coffrage de cuvelage (2) pour la fabrication de cuvelages, avec un corps de base (4), sur lequel des parois latérales (6) du coffrage de cuvelage (2) sont fixées de manière mobile, et qui est en appui sur un ensemble de mécanisme de roulement (12) avec des roues de roulement (14a, 14b, 14c, 14d, 14e), l'ensemble de mécanisme de roulement (12) présentant au moins un élément amortisseur (15) qui loge de manière élastique le corps de base (4), **caractérisé en ce que** les constantes élastiques des éléments amortisseurs (15) sont inférieures à la constante élastique du corps de base (4) à chaque déformation due à la torsion.

2. Coffrage de cuvelage (2) selon la revendication 1, **caractérisé en ce qu'**un propre élément amortisseur (15) est associé à chaque roue de roulement (14a, 14b, 14c, 14d, 14e).

3. Coffrage de cuvelage (2) selon l'une quelconque des revendications précédentes, **caractérisé en ce qu'**au moins un élément amortisseur (15) est formé par un ressort cylindrique.

4. Coffrage de cuvelage (2) selon l'une quelconque des revendications précédentes, **caractérisé en ce qu'**au moins un élément amortisseur (15) est disposé entre le corps de base (4) et un bras oscillant longitudinal (18) associé à une roue de roulement (14a, 14b, 14c, 14d).

5. Coffrage de cuvelage (2) selon l'une quelconque des revendications précédentes, **caractérisé en ce que** les constantes élastiques des éléments amortisseurs (15) sont inférieures à la constante élastique du corps de base (4) à chaque déformation due à la torsion.

6. Coffrage de cuvelage (2) selon l'une quelconque des revendications précédentes, **caractérisé en ce que** le corps de base (4) est en appui par le biais de précisément trois points d'appui (22a, 22b, 22c) sur l'ensemble de mécanisme de roulement (12).

7. Coffrage de cuvelage (2) selon l'une quelconque des revendications précédentes, **caractérisé en ce que** l'ensemble de mécanisme de roulement (12) présente au moins quatre roues de roulement (14a, 14b, 14c, 14d, 14e).

8. Coffrage de cuvelage (2) selon l'une quelconque des revendications précédentes, **caractérisé en ce qu'**au moins deux roues de roulement (14d, 14e) sont reliées entre elles par un essieu oscillant (24), sur lequel le corps de base (4) est en appui avec un seul point d'appui (22d).

9. Coffrage de cuvelage (2) selon la revendication 8, **caractérisé en ce qu'**un élément amortisseur (15) est disposé entre le corps de base (4) et l'essieu oscillant (24).

10. Coffrage de cuvelage (2) selon l'une quelconque des revendications 1 à 6, **caractérisé en ce que** l'ensemble de mécanisme de roulement (12) présente précisément trois roues de roulement (14a, 14b, 14c).

11. Coffrage de cuvelage (2) selon la revendication 10, **caractérisé en ce que** les roues de roulement (14a, 14b, 14c) sont disposées en déport dans le sens de roulement roulant respectivement dans une propre voie.

12. Coffrage de cuvelage (2) selon la revendication 10, **caractérisé en ce que** deux roues de roulement (14a, 14b, 14c) sont disposées roulant dans le sens de la marche dans une voie commune et la troisième roue de roulement (14a, 14b, 14c) est disposée en déport de celles-ci roulant dans une autre voie.
